# EUROPÄISCHE PATENTSCHRIFT

(11) **EP 1 147 000 B1**
(45) Veröffentlichungstag und Bekanntmachung des Hinweises auf die Patenterteilung: **24.05.2006**
(21) Anmeldenummer: 00903508.0
(22) Anmeldetag: 12.01.2000
(51) Int. Cl.: B28D 1/22, B28D 1/30

(54) **VORRICHTUNG ZUM KURVENSCHNEIDEN VON PLATTEN ODER FLIESEN**
DEVICE FOR CAM-CUTTING SLABS OR TILES
DISPOSITIF POUR COUPER SELON UNE COURBE DES PLAQUES OU DES CARREAUX

(30) Priorität: 25.01.1999 DE 19902860; 06.03.1999 DE 19909976
(43) Veröffentlichungstag der Anmeldung: 24.10.2001
(73) Patentinhaber: Müller, Erich, 88250 Weingarten (DE); Schmid, Daniel, 88457 Kirchdorff/Iller (DE)
(72) Erfinder: Müller, Erich, 88250 Weingarten (DE); Schmid, Daniel, 88457 Kirchdorff/Iller (DE)
(74) Vertreter: Volpert, Marcus
(86) Internationale Anmeldenummer: PCT/DE2000/000078
(87) Internationale Veröffentlichungsnummer: WO 2000/043181

(56) Entgegenhaltungen:
- DE-B- 1 240 241
- US-A- 1 511 016
- US-A- 1 680 805
- US-A- 3 104 467
- US-A- 4 382 590
- US-A- 5 626 124

## Beschreibung

Die Erfindung bezieht sich auf eine Fliesenschneidvorrichtung nach dem Oberbegriff des Patentanspruchs 1.

### Stand der Technik

Fliesenschneidvorrichtungen der einleitend bezeichneten Art sind in vielen Ausführungsvarianten bekannt. Derartige Schneidmaschinen weisen in der Regel ein Gestell auf, das eine Auflagefläche für die zu schneidenden Platten oder Fliesen besitzt. Über der Auflagefläche ist regelmäßig an einer oder zwei Führungsschienen, die am Gestell befestigt sind, ein Schneidorgan verschiebbar gelagert. Das Schneidorgan umfasst häufig ein Hartmetallplättchen, das unter Druck über die Oberfläche der zu schneidenden Platte oder Fliese gerollt wird. Dazu ist im Bereich des Schneidorgans ein Hebel angeordnet, mit welchem zunächst das Schneidorgan um eine Achse parallel zur Auflagefläche geschwenkt werden kann, jedoch auch der nötige Anpressdruck für das Hartmetallplättchen erzeugt wird.

Fliesenschneidvorrichtungen dieser Art sind lediglich für gerade Schnitte ausgelegt. Um gekrümmte Berandungen an Fliesen zu erzeugen, muss sich der Fliesenleger anderweitig behelfen.

Eine Vorrichtung zum Schneiden von Glasscheiben nach Schablonen ist aus der DE-B-1 240 241 bekannt. Gemäß dieser Schrift ist jeder mit einem Schneidwerkzeug versehene Werkzeugträger auf einem eigenen Wagen angeordnet, wobei jeder Wagen auf einer ihm zugeordneten Schiene seinerseits beweglich sowie mit einer auf eine Schablone wirkenden Führungsrolle angetrieben ist.

Eine Fliesenschneidvorrichtung gemäß dem Oberbegriff des Patentanspruchs 1 ist aus der US-A-5 626 124 bekannt. Durch Schwenken der Linearführung des Haltekörpers um einen Stift kann lediglich ein Ausschnitt auf einer Fliese erreicht werden, welcher die Form eines Kreissegmentes hat. Mit dieser Fliesenschneidvorrichtung lassen sich nur Kurvenbahnen in einem eingeschränkten Bereich der Fliese erzeugen.

### Aufgabe und Vorteile der Erfindung

Der Erfindung liegt die Aufgabe zugrunde, eine Vorrichtung zum Schneiden von Platten oder Fliesen bereitzustellen, die sich vielseitiger einsetzen läßt und insbesondere die Erzeugung von gekrümmten Schnittlinien ermöglicht.

Diese Aufgabe wird durch die Merkmale des Anspruchs 1 gelöst.

In den Unteransprüchen sind vorteilhafte und zweckmäßige Weiterbildungen der erfindungsgemäßen Vorrichtung angegeben.

Die Erfindung geht von einer Fliesenschneidvorrichtung mit einem Gestell aus, das eine Auflagefläche für Fliesen besitzt, sowie einem Schneidorgan zum Erzeugen einer Bruchstelle in der Fliesenoberfläche, welches Schneidorgan am Gestell über der Auflagefläche mittels Führungsmitteln verschiebbar gelagert sowie mit einem Hebel versehen ist, mit welchem das Schneidorgan zum Erzeugen des nötigen Anpressdrucks manuell um eine Achse parallel zur Auflagefläche geschwenkt werden kann, wobei die Führungsmittel zum Führen des Schneidorgans während eines Schneidvorgangs entlang einer Kurvenbahn eine in zwei Richtungen linear verschiebbare Lagerung des Schneidorgans zusammen mit dem Hebel aufweisen und
die Lagerung zwei parallele Laufschienen an welchen jeweils ein Laufschlitten angebracht ist, und eine weitere Laufschiene umfasst, die die Laufschlitten der zwei parallelen Laufschienen fest miteinander verbindet und eine Aufnahmeeinheit für das Schneidorgan zusammen mit dem Hebel längs dieser weiteren Laufschiene verschiebbar aufnimmt.

In diesem Zusammenhang ist es im Weiteren vorteilhaft, wenn die Führungsmittel eine Führungsschablone mit einem entsprechend der gewünschten Kurvenbahn verlaufenden Anschlag aufweisen, über welchen das Schneidorgan geführt wird. Beispielsweise kann das Schneidorgan unmittelbar beim Verschieben am Anschlag anliegen.

Um eine möglichst einfache aber effektive Führung des Schneidorgans zu erzielen, wird im Weiteren vorgeschlagen, daß die Führungsmittel eine Führungsschablone umfassen, in welcher die gewünschte Kurvenbahn schlitzartig ausgeführt ist.

Im Weiteren ist es bevorzugt, wenn die Führungsschablone über der Auflagefläche anordnenbar ist, so daß in der schlitzartig ausgeführten Kurvenbahn das Schneidorgan wie ein Kulissenstift geführt werden kann.

Besonders vorteilhaft ist die Weiterbildung der Erfindung dahingehend, daß eine Aufnahmeeinheit für das Schneidorgan unmittelbar an einer Führungsschablone geführt wird, die wenigstens eine in der gewünschten Kurvenbahn geformte Führungseinheit, vorzugsweise Führungs- bzw. Laufschiene, umfaßt.

In einer vorteilhaften Ausführungsform ist es im Weiteren bevorzugt, wenn das Schneidorgan um seine Längsachse drehbar gelagert ist, d. h. bei auf einer Fliese oder Platte aufgesetztem Schneidorgan um eine Achse, die in Bezug auf die zu schneidende Platten- oder Fliesenoberfläche im Wesentlichen senkrecht verläuft. Auf diese Weise wird die Möglichkeit geschaffen, das Schneidorgan immer in Bahnrichtung auszurichten. Dies ist insbesondere dann vorteilhaft, wenn zur Erzeugung einer Bruchstelle in der Platten- oder Fliesenoberfläche ein Hartmetallrad eingesetzt wird, das somit immer entlang der Kurvenbahn abrollen kann.

Bei einer weiteren vorteilhaften Ausgestaltung der Erfindung weist das Schneidorgan im Führungsbereich der Führungsschablone eine flächige Anlagestelle, z. B. einen quadratischen oder rechteckigen Querschnitt, auf. Insbesondere bei einem schlitzartigen Führungsschlitz wird auf diese Weise das Schneidorgan, das zumindest auf einer Seite flächig am Führungsschlitz anliegt, in einer Art zwangsführung automatisch in die jeweilige Bahnrichtung ausgerichtet. Damit läßt sich sicherstellen, daß z. B. ein zum Schneiden eingesetztes Hartmetallrad am Schneidorgan ohne eine seitliche Gleitbewegung in Bahnrichtung abrollt.

Für eine einfache Handhabbarkeit der Schneidvorrichtung ist es außerdem vorteilhaft, wenn die Führungsschablone aufklappbar über der Auflagefläche am Gestell angebracht ist. Dadurch kann eine Fliese leicht eingelegt und ausgerichtet werden.

Schließlich ist es bevorzugt, wenn die Führungsschablone austauschbar ist. Denn für einen rationellen Arbeitsablauf wird es vorteilhaft sein, mit der Schneidvorrichtung eine Vielzahl von gängigen Führungsschablonen mitzuliefern, die bei Bedarf in die Vorrichtung eingesetzt werden.

### Zeichnungen

Mehrere Ausführungsbeispiele der Erfindung sind in den Zeichnungen dargestellt und unter Angabe von weiteren Einzelheiten und Vorteilen näher erläutert.

Es zeigen
- Fig. 1: eine erfindungsgemäße Schneidvorrichtung in einer perspektivischen Ansicht,
- Fig. 2: einen detaillierten Ausschnitt der Schneidvorrichtung gemäß Fig. 1 in perspektivischer Ansicht,
- Fig. 3: eine zweite Schneidvorrichtung in einer perspektivischen Ansicht, bei welcher die Führungsschablone aus zwei parallel gebogenen Laufschienen besteht,
- Fig. 4: eine Variante der Führung eines Schneidorgans an einer schienenförmigen Führungsschablone in einer teilweise geschnittenen Vorderansicht und
- Fig. 5: eine weitere Variante der Führung eines Schneidorgans entlang einer schienenförmigen Führungsschablone in einer ebenfalls teilweise geschnittenen Vorderansicht.

### Beschreibung der Ausführungsbeispiele

Die in Fig. 1 und 2 dargestellte Schneidvorrichtung 1 umfaßt ein Gestell 2 mit einer Auflagefläche 3 für Platten oder Fliesen. Am Gestell 2 sind zwei vertikal ausgerichtete Lagerblöcke 4, 5 für die Halterung von zwei parallel ausgerichteten Laufschienen 6, 7 angeordnet. An den parallelen Laufschienen 6, 7 sind verschiebbar zwei Laufschlitten 8, 9 angebracht, welche durch eine weitere Laufschiene 10 miteinander fest verbunden sind. An der Laufschiene 10 ist eine Aufnahmeeinheit 11 für ein Schneidorgan 12 (s. auch Fig. 2) ebenfalls verschiebbar angebracht. Ein Abschnitt des Schneidorgans 12 befindet sich in einem Führungsschlitz 13 einer Führungsschablone 14. Der Führungsschlitz weist eine Kurvenform auf, die einem gewünschten Fliesenrand entspricht.

Bei einer Bewegung der Laufschlitten 8, 9 entlang der parallelen Laufschienen 6, 7 wird die Aufnahmeeinheit 11 mit dem daran angeordneten Schneidorgan 12 entsprechend des Verlaufs des Führungsschlitzes eine Bewegung auf der Laufschiene 10 ausführen.

Das Schneidorgan 12 ist vorzugsweise in der Aufnahmeeinheit 11 um seine Längsachse drehbar gelagert, so daß z. B. ein zum Schneiden verwendetes Hartmetallrad in Bahnrichtung, d. h. tangential zum Führungsschlitz, ausgerichtet werden kann.

Um das Schneidorgan auf eine zu schneidende Fliese pressen und gegebenenfalls entlang des Führungsschlitzes ausrichten zu können, ist ein Hebel 15 vorgesehen, der unmittelbar am Schneidorgan 12 befestigt ist. Über den Hebel 15 kann die komplette Aufnahmeeinheit mit Schneidorgan 12 auch zum Einführen oder Herausnehmen aus dem Führungsschlitz 13 um die Achse der vorzugsweise stabförmigen Laufschiene 10 geklappt werden.

Um mit dem Hebel 15 das Schneidorgan 12 in seiner Längsachse verdrehen zu können (s. Doppelpfeile am unteren Ende des Schneidorgans 12) ist in der Aufnahmeeinheit 11 für eine seitliche Bewegungsfreiheit des Hebels 15 eine Ausnehmung 16 vorgesehen.

Das Schneidorgan 12 ist vorzugsweise in Längsrichtung in der Aufnahmeeinheit 11 höhenverstellbar, so daß unabhängig von der zu schneidenden Fliesen- oder Plattenhöhe immer eine senkrechte Ausrichtung des Schneidorgans 12 zu einer Platten- oder Fliesenoberfläche im auf der Oberfläche aufgesetzten Zustand ermöglicht wird.

Im Weiteren kann vorzugsweise auch die Führungsschablone 14 am Gestell 2 für die Anpassung an unterschiedliche Platten- oder Fliesenhöhen in der Höhe verstellt werden.

Außerdem ist es günstig, wenn die Einheit aus Lagerblöcken 4, 5 mit Laufschienen 6, 7 zusammen mit der Führungsschablone 14 um eine Achse senkrecht zu den Laufschienen 6, 7 und parallel zur Auflagefläche 3 aufgeklappt werden kann. Auf diese Weise lassen sich besonders einfach Platten oder Fliesen in die Schneidvorrichtung 1 einlegen.

Des Weiteren ist es von Vorteil, wenn am Gestell 2 ein Anschlag bzw. ein Winkelelement 17 zur einfachen Positionierung einer zu schneidenden Platte oder Fliese angebracht ist.

In Fig. 2 ist ein Schneidorgan schematisch dargestellt, welches an seinem vorderen Ende mit einem Hartmetallrädchen (nicht dargestellt) ausgestattet wird. Es ist jedoch auch denkbar, an Stelle eines solchen Schneidorgans einen Reisdorn mit z. B. Hartmetall- oder Diamantspitze zu verwenden.

In Fig. 3 ist eine Schneidvorrichtung 20 dargestellt, die in ähnlicher Weise wie die Schneidvorrichtung 1 gemäß Fig. 1 aufgebaut ist. Daher sind ähnliche Bauteile mit gleichen Bezugszeichen versehen. Ein Unterschied zur Schneidvorrichtung gemäß Fig. 1 besteht darin, daß die Führungsschablone 14 aus zwei parallel im Abstand zueinander angeordneten Laufschienen 21, 22 besteht, zwischen welchen im Führungsschlitz 13 das Schneidorgan 12 geführt bewegt werden kann.

Die Führungsschienen 21, 22 sind an Halteplatten 23, 24 befestigt, z. B. angeschweißt. Die so gebildete Einheit kann an der Vorrichtung 20 über ein Scharnier 25 mit einer Schwenkachse 26 zum freien Zugang zur Auflagefläche 3 aufgeklappt werden. An der dem Scharnier 25 gegenüberliegenden Seite der Laufschienen 21, 22 ist ein Betätigungshebel 27 mit vorzugsweise einer Arretiermöglichkeit vorgesehen.

Im Weiteren ist die Lagerung des Schneidorgans 12 in der Aufnahmeeinheit 11 dergestalt, daß der Hebel 15 nicht wie in Fig. 1 innerhalb der Aufnahmeeinheit 11, sondern darüber angeordnet ist. Diese Art der Anordnung des Hebels 15 läßt sich vergleichsweise einfacher und damit kostengünstiger realisieren.

Fig. 4 zeigt eine Variante zur Führung des Schneidorgans 12. In diesem Fall kann auf Laufschienen 6, 7, 10 bzw. Laufschlitten 8, 9 verzichtet werden, da eine Aufnahmeeinheit 30 für das Schneidorgan 12 unmittelbar an parallel laufenden, in der gewünschten Kurvenform gebogenen Laufschienen 31, 32, die den Laufschienen 21, 22 entsprechen, geführt wird. Zur Gewährleistung einer leichten Bewegbarkeit an den Laufschienen 31, 32 bzw. 21, 22 sind in der Aufnahmeeinheit 30 Laufrollen 33, vorzugsweise seitlich und im Bereich der Oberseite der Laufschienen, angeordnet.

Eine Führung des Schneidorgans 12 alleim mit der Aufnahmeeinheit 30 also ohne Laufschienen 6, 7, 10 bzw. haufschlitten 8, 9, stellt keine Ausführungsform der Erfindung das.

Das Schneidorgan 12 kann in der blockartigen Aufnahmeeinheit 30 in seiner Längsachse drehbar gelagert werden oder über ein Halteelement 34 fest positioniert sein. Die feste Anordnung kann insbesonders dann vorteilhaft sein, wenn das Schneidorgan an seinem vorderen Ende 35 mit einem Hartmetallrad ausgestattet ist und somit entlang der Führungsschienen eine exakte Führung gewährleistet werden kann.

In Fig. 5 ist eine Variante der Schablonenführung gemäß Fig. 4 dargestellt. Bei dieser Ausgestaltung findet die Führung einer Aufnahmeeinheit 40 nicht an zwei parallel laufenden Laufschienen 31, 32 wie in Fig. 4 statt, sondern an nur einer Führungsschiene 41, die eine gewünschte Kurvenbahn aufweist. Das Schneidorgan 12 ist vorzugsweise fest in der Aufnahmeeinheit 40 angeordnet. Zur leichten Verschiebbarkeit der Aufnahmeeinheit 40 an der Führungsschiene 41 sind ebenfalls Laufrollen 33 in der Aufnahmeeinheit 40 vorgesehen. Wie in den übrigen Ausführungsbeispielen kann das Schneidorgan 12 an der Aufnahmeeinheit 40 über einen Hebel 15 (in Fig. 4 nicht dargestellt) bewegt werden.

### Bezugszeichenliste:

- 1: Schneidvorrichtung
- 2: Gestell
- 3: Auflagefläche
- 4: Lagerblock
- 5: Lagerblock
- 6: Laufschiene
- 7: Laufschiene
- 8: Laufschlitten
- 9: Laufschlitten
- 10: Laufschiene
- 11: Aufnahmeeinheit
- 12: Schneidorgan
- 13: Führungsschlitz
- 14: Führungsschablone
- 15: Hebel
- 16: Ausnehmung
- 17: Winkelelement
- 20: Schneidvorrichtung
- 21: Laufschiene
- 22: Laufschiene
- 23: Halteplatte
- 24: Halteplatte
- 25: Scharnier
- 26: Schwenkachse
- 27: Betätigungshebel
- 30: Aufnahmeeinheit
- 31: Laufschiene
- 32: Laufschiene
- 33: Laufrolle
- 34: Halteelement
- 35: vorderes Ende
- 40: Aufnahmeeinheit
- 41: Führungs- bzw. Laufschiene

## Patentansprüche

1. Fliesenschneidvorrichtung
mit einem Gestell (2), das eine Auflagefläche (3) für Fliesen besitzt, sowie einem Schneidorgan (12) zum Erzeugen einer Bruchstelle in der Fliesenoberfläche, welches Schneidorgan (12) am Gestell (2) über der Auflagefläche (3) mittels Führungsmitteln (6 bis 11) verschiebbar gelagert sowie mit einem Hebel (15) versehen ist, mit welchem das Schneidorgan (12) zum Erzeugen des nötigen Anpressdrucks manuell um eine Achse parallel zur Auflagefläche (3) geschwenkt werden kann,
**dadurch gekennzeichnet,**
**dass** die Führungsmittel (6 bis 11) zum Führen des Schneidorgans (12) während eines Schneidvorgangs entlang einer Kurvenbahn eine in zwei Richtungen linear verschiebbare Lagerung (6 bis 11) des Schneidorgans (12) zusammen mit dem Hebel (15) aufweisen und
die Lagerung (6 bis 11) zwei parallele Laufschienen (6, 7), an welchen jeweils ein Laufschlitten (8, 9) angebracht ist, und eine weitere Laufschiene (10) umfasst, die die Laufschlitten (8, 9) der zwei parallelen Laufschienen (6, 7) fest miteinander verbindet und eine Aufnahmeeinheit (11) für das Schneidorgan (12) zusammen mit dem Hebel (15) längs dieser weiteren Laufschiene (10) verschiebbar aufnimmt.

2. Vorrichtung nach Anspruch 1, **dadurch gekennzeichnet, dass** die Führungsmittel eine entsprechend der gewünschten Kurvenbahn verlaufende Führungsschablone (14, 21, 22, 31, 32, 41) aufweisen, über welche das Schneidorgan (12) führbar ist.

3. Vorrichtung nach Anspruch 2, **dadurch gekennzeichnet, dass** die Führungsschablone (14) einen entsprechend der gewünschten Kurvenbahn verlaufenden Anschlag hat oder in der gewünschten Kurvenbahn schlitzartig (13) ausgebildet ist.

4. Vorrichtung nach Anspruch 2 oder 3, **dadurch gekennzeichnet, dass** die Führungsschablone (14) über der Auflagefläche (3) anordbar ist.

5. Vorrichtung nach einem der Ansprüche 2 bis 4, **dadurch gekennzeichnet, dass** in der Führungsschablone (14) mit schlitzartig ausgeführter Kurvenbahn (13) das Schneidorgan (12) wie ein Kulissenstift führbar ist.

6. Vorrichtung nach Anspruch 1 oder 2, **dadurch gekennzeichnet, dass** eine Aufnahmeeinheit (30, 40) für das Schneidorgan (12) mittels einer Führungsschablone geführt wird, die wenigstens eine in der gewünschten Kurvenbahn geformte Führungseinheit, z.B. eine Führungs- bzw. Laufschiene (21, 22, 31, 32, 41), umfasst.

7. Vorrichtung nach einem der vorhergehenden Ansprüche, **dadurch gekennzeichnet, dass** das Schneidorgan (12) um seine Längsachse drehbar gelagert ist.

8. Vorrichtung nach einem der Ansprüche 2 bis 5, **dadurch gekennzeichnet, dass** das Schneidorgan (12) im Führungsbereich der Führungsschablone (14) eine flächige Anlagestelle, z.B. einen quadratischen oder rechteckigen Querschnitt, aufweist.

9. Vorrichtung nach einem der Ansprüche 2 bis 8, **dadurch gekennzeichnet, dass** die Führungsschablone (14, 21, 22, 31, 32, 41) aufklappbar über der Auflagefläche (3) angebracht ist.

10. Vorrichtung nach einem der Ansprüche 2 bis 9, **dadurch gekennzeichnet, dass** die Führungsschablone (14, 21, 22, 31, 32, 41) austauschbar ist.

## Claims

1. Tile cutting device with a frame (2) having a support surface (3) for tiles and a cutting organ (12) for creating a fracture site in the tile surface, said cutting organ (12) being movably mounted on the frame (2) over the support surface (3) by means of guide means (6 to 11) and provided with a lever (15) with which the cutting organ (12) can be manually pivoted about an axis parallel to the support surface (3) to create the necessary pressure, **characterised in that** the guide means (6 to 11) for guiding the cutting organ (12) along a curved path during a cutting procedure has a mounting (6 to 11) of the cutting organ (12) together with the lever (15), said mounting being moveable linearly in two directions and the mounting (6 to 11) comprises two parallel running rails (6, 7) on each of which a carriage (8, 9) is mounted, and a further running rail (10), which firmly connects the carriages (8, 9) of the two parallel running rails (6, 7) to each other and movably holds a receptacle unit (11) for the cutting organ (12) together with the lever (15) along this further running rail (10).

2. Device according to claim 1, **characterised in that** the guide means have a guide template (14, 21, 22, 31, 32, 41) shaped according to the desired curved path, by means of which template the cutting organ (12) can be guided.

3. Device according to claim 2, **characterised in that** the guide template (14) has a stop shaped according to the desired curved path or is formed slit-shaped (13) in the desired curved path.

4. Device according to claim 2 or 3, **characterised in that** the guide template (14) can be arranged over the support surface (3).

5. Device according to one of the claims 2 to 4, **characterised in that** the cutting organ (12) is guidable in the guide template (14) with the slit-shaped curved path (13) like a guide slot pin.

6. Device according to claim 1 or 2, **characterised in that** a receptacle unit (30, 40) for the cutting organ (12) is guided by means of a guide template, which comprises at least one guide unit formed in the desired curve path, for example, a guide rail or running rail (21, 22, 31, 32, 41).

7. Device according to one of the preceding claims, **characterised in that** the cutting organ (12) is mounted rotatable about its longitudinal axis.

8. Device according to one of the claims 2 to 5, **characterised in that** the cutting organ (12) has a planar contact site, for example, a square or rectangular cross-section, in the guide region of the guide template (14).

9. Device according to one of the claims 2 to 8, **characterised in that** the guide template (14, 21, 22, 31, 32, 41) is mounted over the support surface (3) able to fold up.

10. Device according to one of the claims 2 to 9, **characterised in that** the guide template (14, 21, 22, 31, 32, 41) is exchangeable.

## Revendications

1. Dispositif à couper les carreaux
comportant un bâti (2) qui possède une surface de support (3) pour des carreaux,
ainsi qu'un organe de coupe (12) pour générer un emplacement de rupture dans une surface de carreau, ledit organe de coupe (12) étant monté mobile en translation sur le bâti (2) au-dessus de la surface de support (3) par des moyens de guidage (6 à 11) et étant pourvu d'un levier (15) par lequel l'organe de coupe (12) peut être pivoté manuellement autour d'un axe parallèlement à la surface de support (3) pour générer la pression d'application nécessaire,
**caractérisé en ce que**
les moyens de guidage (6 à 11) destinés à guider l'organe de coupe (12) pendant une opération de coupe le long d'une trajectoire incurvée comprennent un montage (6 à 11), mobile en translation linéaire dans deux directions, de l'organe de coupe (12) conjointement avec le levier (15), et
le montage (6 à 11) comprend deux rails de circulation parallèles (6, 7) sur lesquels sont montés respectivement des chariots de circulation (8, 9), et comprend un autre rail de circulation (10) qui relie mutuellement fermement les chariots de circulation (8, 9) des deux rails de circulation parallèles (6, 7) et qui reçoit une unité de réception (11) pour l'organe de coupe (12) conjointement avec le levier (15) avec faculté de translation le long de cet autre rail de circulation (10).

2. Dispositif selon la revendication 1, **caractérisé en ce que** les moyens de guidage comprennent un gabarit de guidage (14, 21, 22, 31, 32, 41) s'étendant le long de la trajectoire incurvée désirée, via lequel l'organe de coupe (12) peut être guidé.

3. Dispositif selon la revendication 2, **caractérisé en ce que** le gabarit de guidage (14) comprend une butée s'étendant en correspondance de la trajectoire incurvée désirée ou bien est réalisé en forme de fente (13) suivant la trajectoire incurvée désirée.

4. Dispositif selon la revendication 2 ou 3, **caractérisé en ce que** le gabarit de guidage (14) est susceptible d'être agencé au-dessus de la surface de support (3).

5. Dispositif selon l'une des revendications 2 à 4, **caractérisé en ce que** l'organe de coupe (12) est susceptible d'être guidé comme une tige à coulisse dans le gabarit de guidage (14) pourvu d'une trajectoire incurvée (13) réalisée en forme de fente.

6. Dispositif selon la revendication 1 ou 2, **caractérisé en ce qu'**une unité de réception (30, 40) pour l'organe de coupe (12) est guidée au moyen d'un gabarit de guidage qui comprend au moins une unité de guidage formée dans la trajectoire incurvée désirée, par exemple un rail de guidage ou de circulation (21, 22, 31, 32, 41).

7. Dispositif selon l'une des revendications précédentes, **caractérisé en ce que** l'organe de coupe (12) est monté mobile en rotation autour de son axe longitudinal.

8. Dispositif selon l'une des revendications 2 à 5, **caractérisé en ce que** l'organe de coupe (12) comprend dans la zone de guidage du gabarit de guidage (14) un emplacement d'appui surfacique, par exemple une section transversale carrée ou rectangulaire.

9. Dispositif selon l'une des revendications 2 à 8, **caractérisé en ce que** le gabarit de guidage (14, 21, 22, 31, 32, 41) est agencé de manière rabattable au-dessus de la surface de support (3).

10. Dispositif selon l'une des revendications 2 à 9, **caractérisé en ce que** le gabarit de guidage (14, 21, 22, 31, 32, 41) est interchangeable.
